# EUROPÄISCHE PATENTSCHRIFT

(11) **EP 0 133 511 B1**
(45) Veröffentlichungstag und Bekanntmachung des Hinweises auf die Patenterteilung: **04.11.1987**
(21) Anmeldenummer: 84108728.1
(22) Anmeldetag: 24.07.1984
(51) Int. Cl.: B65B 41/06, B65H 5/22

(54) **Vorrichtung zum Zuführen von Zuschnitten zu einer Verpackungsstation**
Device for feeding sheets to a packing station
Dispositif pour l'alimentation en feuilles à une station d'emballage

(30) Priorität: 05.08.1983 DE 3328322
(43) Veröffentlichungstag der Anmeldung: 27.02.1985
(73) Patentinhaber: Maschinenfabrik Alfred Schmermund GmbH & Co., D-58285 Gevelsberg (DE)
(72) Erfinder: Oberdorf, Manfred, D-5820 Gevelsberg (DE)
(74) Vertreter: Sparing Röhl Henseler Patentanwälte

## Beschreibung

Die Erfindung betrifft eine Vorrichtung zum Zuführen von Zuschnitten zu einer Verpackungsstation, und zwar insbesondere von Außanpapierzuschnitten für eine Zigarettenweichpackung, nach dem Oberbegriff des Anspruchs 1.

Bei Boden- oder Seitenfaltungspackern für Zigaretten ist es bekannt, Außenpapierzuschnitte mittels Rollenförderung dem Packer zuzuführen, wobei die mit konstanter Drehzahl angetriebenen Rollen den Zuschnitt gegen einen Anschlag fördern. Während der Förderung erfolgt ein Beleimen, gegebenenfalls wird der Zuschnitt auch gerillt und geschnitten. Die Förderung gegen einen Anschlag führt jedoch zu großen Ungenauigkeiten des Zuschnitts in der Übernahmelage, da der Zuschnitt zurückprallen und hierdurch fehlausgerichtet werden kann. Zwar können Ausrichtmittel für den Zuschnitt vorgesehen werden, jedoch wird hierdurch die Vorrichtung konstruktionsmäßig sehr aufwendig.

Bei Zellophaniermaschinen ist es bekannt, vgl. z. B. EP-A-0 071 736, den Zellglaszuschnitt mittels zweier mit Abstand zueinander angeordneter Sauggurte kontinuierlich zu transportieren und zwischen den Sauggurten hindurch die ansonsten fertige Zigarettenpackurg Zeitlich derart zu schieben, daß diese das Zellglas ergreift und mit diesem in einen Faltrevolver oder einen Faltschacht einschiebt. Ein beleimter Zuschnitt kann jedoch auf diese Weise nicht behandelt werden, da die Beleimung aufgrund des Durchschiebens des Zigarettenblocks auf der den Sauggurten zugewandten Seite erfolgen müßte. Abgesehen davon ist diese Art einer Zuschnittzuführung für Revolver aufweisende Packer ungeeignet, da dort das Überschieben von Revolver zu Revolver in axialer Richtung erfolgt, hier aber nur eine radiale Schiebebewegung möglich ist. Auch ist das Schieben mit einem Ergreifen des weiterhin kontinuierlich geförderten Zuschnitts nicht für einen Außenpapierzuschnitt genau genug.

Ferner ist aus der FR-A-2 204 537 eine Vorrichtung zum Zuführen von Zuschnitten zu einer Verpackungsstation mit einer Förderund Beleimstrecke bekannt, die mit konstanter Drehzahl antreibbare Rollen aufweist und an die sich ein zweigeteilter Sauggurt anschließt, durch den hindurch ein Stempel zum Einführen des angeförderten Blattes in einen Faltschacht auf-und abbeweglich ist. Hierbei lassen sich jedoch keine hohen Taktgeschwindigkeiten erreichen.

Zusätzlich ist aus der DE-A-2 644 173 eine Vorrichtung zum Einwickeln von Gegenständen an sich bekannt, bei der eine Saugtrommel vorgesehen ist, die intermittierend mit einer Transportgeschwindigkeit, die zwischen einem Minimal- und einem Maximalwert variiert, derart angetrieben wird, daß ein Zuschnitt im Zeitpunkt der minimalen Geschwindigkeit von einer Verpackungsstation übernommen wird.

Aufgabe der Erfindung ist es daher, eine Vorrichtung zum Zuführen von Zuschnitten zu einer Verpackungsstation zu schaffen, die eine genaue Positionierung der Zuschnitte in der Verpackungsstation in einfacher Weise und bei hohen Taktgeschwindigkeiten ermöglicht.

Diese Aufgabe wird durch eine Vorrichtung mit einer Förder- und Beleimstrecke, die mit konstanter Drehzahl antreibbare Rollen aufweist, wobei sich an die Förder- und Beleimstrecke ein Sauggurt anschließt, dadurch gelöst, daß der Sauggurt intermittierend mit einer Transportgeschwindigkeit, die zwischen einem Maximalwert entsprechend der Drehzahl der Rollen und momentanem Stillstand variiert, derart antreibbar ist, daß der Zuschnitt im Zeitpunkt des momentanen Stillstandes von einem in diesem Zeitpunkt sich benachbart zum Abgabeende des Sauggurtes befindlichen Festhalter der Verpackungsstation übernehmbar ist, wobei die in Förderrichtung letzte Rolle der Förder- und Beleimstrecke eine Anflachung solcher größe aufweist, daß der Zuschnitt nach Erfassen durch den Sauggurt von der Rolle freigegeben wird.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestelten Ausführungsbeispiels näher erläutert.
Fig. 1 zeigt schematisch eine Seitenansicht einer Vorrichtung zum Zuführen von Zuschnitten zu einer Verpackungsstation.
Fig. 2 zeigt eine Teilansicht von Fig. 1 in Richtung des Pfeiles A.

Verpackungsmaterial 1, hier in Form von Außenpapierzuschnitten für eine Zigarettenweichpackung mit Bodenfaltung, ist in einem Magazin 2 gestapelt. Der Stapel aus Verpackungsmaterial 1 im Magazin 2 wird durch Rollen 3 abgestützt, die auf Achsen 4 gelagert sind (vgl. auch Fig. 2). Die Achsen 4 sind an einem Winkeleisen 5 befestigt, das seinerseits mit einem Schwingarm 6 starr verbunden ist. Der Schwingarm 6 ist mit einem Ende auf einer Achse 7 gelagert, welche in einem Lagerblock 8 befestigt ist. Im freien anderen Ende des Schwingsarms 6 ist eine Welle 9 befestigt, die einerseits mehrere Rollsauger 10 und andererseits ein Zahnrad 11 trägt. Das Zahnrad 11 kämmt mit einem festen Zahnsegment 12. Der Schwingarm 6 wird von einer Kurbel 13 über eine Koppel 14 angetrieben. Die Rollsauger 10 sind mit Bohrungen 15 versehen, die auf nicht dargestellte Weise mit einer abschaltbaren Unterdruckquelle verbunden sind.

Wenn sich der Schwingarm 6 in seiner äußersten Endstellung benachbart zur Kurbel 13 (linke Endstellung in Fig. 1) befindet, wird aus dem Magazin 2 ein Zuschnitt 16 angesaugt und aus dem Magazin 2 herausgerollt, wenn sich der Schwingarm 6 an dem Rollsauger 10 in Richtung der anderen Endstellung (rechte Endstellung in Fig. 1) bewegt. Wenn der Schwingarm 6 diese Endstellung erreicht, wird die Saugluftzufuhr zum Rollsauger 10 abgeschaltet und der Zuschnitt 16 an zwei Rollen 17, 18 einer Förder- und Beleimstrecke übergeben.

Die Förder- und Beleimstrecke umfaßt weitere Rollen 19, 20, 21 sowie Führungen 22, 23, 24, 25 und 26, die zwischen den einzelnen Rollen angeordnet sind. Wenn die Rollen 17, 18 den Zuschnitt 16 erfaßt haben, wird er zunächst entlang des Umfangs der Rolle 17 von der Führung 22 geführt, bis er von der Rolle 19 erfaßt wird, wodurch der Zuschnitt 16 in den Spalt zwischen der Führung 22 und der sich an die Rolle 17 anschließenden Führung 23 gelangt. Die beiden Führungen 22, 23 enden im Bereich einer Beleimwalze 27a, die Leimsegmente 27 zum Aufbringen von Leimstreifen quer zur Förderrichtung des Zuschnitts 26 und Leimsegmente 28 zum Aufbringen von Leimstreifen längs der Förderrichtung des Zuschnitts 26 aufweisen. Die Leimzufuhr erfolgt hierbei aus einem Leimkasten 29 über eine Leimwalze 30.

Der beleimte Zuschnitt 26 wird dann über die weiteren Rollen 20, 21 und die Führungen 24, 25, 26 weitertransportiert bis zu einem Transportgurt 31, der am Ende der Führungen 25, 26 angeordnet ist. Die dem Transport dienenden Rollen 17 bis 20 werden sämtlich mit konstanter Drehzahl angetrieben.

Der Transportgurt 31 ist über Rollen 32, 33 geführt und arbeitet eingangsseitig mit einer Andrückrolle 34 zusammen, wobei die Andrückrolle 34 mit einer Ausnehmung 36 versehen ist, damit die von den Leimsegmenten 27 erzeugten Leimstreifen nicht berührt werden. Die Rollen 32 und 33 sowie die Andrückrolle 34 werden durch ein Getriebe mit periodisch wechselnder Drehzahl derart angetrieben, daß die Drehzahl zwischen einem momentanen Stillstand und einer Maximaldrehzahl, bei der die Geschwindigkeit des Transportgurtes 31 der bisherigen Transportgeschwindigkeit des Zuschnitts 16 durch die Rollen 17 bis 21 entspricht, periodisch wechselt. Dies kann beispielsweise mit einem Räder-Kurbelgetriebe vorgenommen werden. Das Getriebe ist nicht dargestellt.

Der Transportgurt 31 ist perforiert, und an seiner Unterseite ist eine Unterdruckquelle 35 angeordnet, so daß der Zuschnitt 16 sicher und ohne Beeinträchtigung der aufgebrachten Beleimung weiter transportiert wird. Wenn die Geschwindigkeit des Transportgurtes 31 gleich der Umfangsgeschwindigkeit der Transportrollen 17 bis 21 ist, wird der Zuschnitt 16 vom Transportgurt 31 und der Andrückrolle 34 erfaßt. Gleichzeitig wird das andere Ende des Zuschnitts 16 durch die Rolle 21 freigegeben, die zu diesem Zweck eine Anflachung 21 aufweist. Hierdurch wird die Verlangsamung der Geschwindigkeit des Transportgurtes 31 bis zum momentanen Stillstand und damit des hiervon geförderten Zuschnitts 16 nicht durch die mit konstanter Drehzahl angetriebenen Rollen 20, 21 beeinträchtigt. Der momentane Stillstand des Transportgurtes 31 wird erreicht, wenn sich der Zuschnitt 16 zwischen einer Zelle 37 eines (nicht dargestellten) Revolvers eines Bodenfaltungspackers und einem an diesem befestigten Andrücker 38 befindet. Der Andrücker 38, der über einen Kurvenantrieb betätigt wird, hält dann den Zuschnitt 16 fest. Gegebenenfalls kann dann die Saugluftbeaufschlagung des Transportgurtes 31 für die momentane Stillstandszeit abgeschaltet werden.

Die anschließenden Falt- und Verpackungsvorgänge erfolgen auf bekannte Weise.

Für den Fall, daß kein Zigarettenblock zum Verpacken vorhanden sein sollte, kann die Beleimung ausgeschaltet werden. Hierzu ist eine Rolle 39 vorgesehen, die der Beleimwalze 27a normalerweise als Gegenhalt dient. Die Rolle 39 ist in Richtung des Pfeils 40 zurückziehbar oder wegschwenkbar, damit eine Verschmutzung durch Leim vermieden wird. Das Entfernen der Rolle 39 aus der Gegenhalteposition kann beispielsweise über einen entsprechend gesteuerten Elektromagneten erfolgen, der bei Erregung gegen die Kraft von Andrückfedern für die Rolle 39 wirkt.

Anstelle der Entnahme von Zuschnitten 16 aus einem Magazin 2 können diese auch von einer Rolle abgetrennt und an die Förder- und Beleimstrecke übergeben werden.

## Patentansprüche

1. Vorrichtung zum Zuführen von Zuschnitten (16) zu einer Verpackungsstation, insbesondere von Außenpapierzuschnitten für Zigarettenweichpackungen zu einem Revolver eines Faltungspackers, mit einer Förder- und Beleimstrecke, die mit konstanter Drehzahl antreibbare Rollen (17 bis 21) aufweist, wobei sich an die Förder- und Beleimstrecke ein Sauggurt (31) anschließt, dadurch gekennzeichnet, daß der Sauggurt (31) intermittierend mit einer Transportgeschwindigkeit, die zwischen einem Maximalwert entsprechend der Drehzahl der Rollen (17 bis 21) und momentanem Stillstand variiert, derart antreibbar ist, daß der Zuschnitt (16) im Zeitpunkt des momentanen Stillstandes von einem in diesem Zeitpunkt sich benachbart zum Abgabeende des Sauggurtes (31) befindlichen Festhalter (38) der Verpackungsstation übernehmbar ist, wobei die in Förderrichtung letzte Rolle (21) der Förder- und Beleimstrecke eine Anflachung (21 a) solcher Größe aufweist, daß der Zuschnitt (16) nach Erfassen durch den Sauggurt (31) von der Rolle (21) freigegeben wird.

2. Vorrichtung nach Anspruch 1, dadurch gekennzeichnet, daß der Sauggurt (31) eingangsseitig mit einer Andruckrolle (34) zusammenarbeitet, die mit einer Ausnehmung (36) entsprechend den in quer zur Transportrichtung auf den Zuschnitt (16) aufgebrachten Leimstreifen angeordnet ist.

3. Vorrichtung nach Anspruch 1 oder 2, dadurch gekennzeichnet, daß eine Beleimwalze (27a) mit einer als Gegenhalt hierzu dienenden, zurückziehbar angeordneten Rolle (39) in der Förder- und Beleimstrecke vorgesehen ist.

4. Vorrichtung nach einem der Ansprüche 1 bis 3, dadurch gekennzeichnet, daß ein Magazin (2) für die Zuschnitte (16) vorgesehen ist, wobei ein hin- und herbeweglicher Schwingarm (6), der an seinem freien Ende einen Rollsauger (10), der an der Unterseite des Zuschnittstapels (1) im Magazin (2) entlang beweglich ist, trägt, vorgesehen ist.

5. Vorrichtung nach Anspruch 4, dadurch gekennzeichnet, daß der Zuschnittstapel (1) an seiner Unterseite durch Rollen (3) abgestützt ist.

6. Vorrichtung nach Anspruch 4 oder 5, dadurch gekennzeichnet, daß der Schwingarm (6) einen Kurbelantrieb (13, 14) aufweist.

## Claims

1. Device for feeding sheets (16) to a packing station, in particular sheets of outer paper for soft packs for cigarettes to a revolver of a folding packer, with a conveying and gluing zone which has rolls (17 to 21) which can be driven at a constant speed of rotation, the conveying and gluing zone being followed by a suction belt (31), characterised in that the suction belt (31) can be driven intermittently at a conveying speed, which varies between a maximum value corresponding to the speed of rotation of the rolls (17 to 21) and instantaneous standstill, such that the sheet (16) at the time of instantaneous standstill can be taken over by a holder (38), from the packing station, adjacent to the release end of the suction belt (31) at this point in time, the last roll (21) in the conveying direction of the conveying and gluing zone having a flat area (21a) of such size that the sheat (16) is released by the roll (21) after being taken up by the suction belt (31).

2. Device according to claim 1, characterised in that the suction belt (31) interacts on the intake side with a pressure roll (34) which is positioned with a recess (36) corresponding to the strips of glue applied to the sheet (16) at right angles to the conveying direction.

3. Device according to claim 1 or 2, characterised in that a gluing roll (27a) with a roll (39) positioned such that it can be withdrawn and serving as a counter-stay for the sizing roll is provided in the conveying and gluing zone.

4. Device according to one of claims 1 to 3, characterised in that a magazine (2) is provided for the sheets (16), a swivel arm (6) which can be moved to and fro and carries on its free end a roller suction head (10) which can be moved along the underneath of the sheet stack (1) in the magazine (2) being provided.

5. Device according to claim 4, characterised in that the underneath of the sheet stack (1) is supported by rolls (3).

6. Device according to claim 4 or 5, characterised in that the swivel arm (6) has a crank drive mechanism (13, 14).

## Revendications

1. Dispositif pour l'alimentation en feuilles (16) d'une station d'emballage, plus particulièrement des feuilles de papier de suremballage pour emballage souple de cigarettes, pour un dispositif revolver d'une machine d'emballage par pliage, avec une section de transport et encollage, lequel comporte des rouleaux (17 à 21) entraînés à vitesse constante, une corroie d'aspiration (31) en aval de la section de transport et encollage, caractérisé par le fait que la courroie d'aspiration (31) est entraînée à une vitesse qui varie entre la vitesse maximale selon la vitesse de rotation des rouleaux (17 à 21) et l'arrêt temporaire, de telle sorte que la feuille (16) est reprise au moment de l'arrêt temporaire par un levier d'arrêt (38) qui se trouve à cet instant au voisinage du côté sortie de la courroie transporteuse (31) sur le poste d'emballage, le dernier rouleau (21) dans le sens du déplacement de la section de transport et encollage présentant un méplat (21 a) dont les dimensions sont telles que la fauille (16), après être reprise par la courroie transporteuse (31), est libérée par le rouleau (21).

2. Dispositif selon la revendication 1, caractérisé par le fait que la courroie d'aspiration (31) est associée en amont à un rouleau presseur (34) qui est pourvu d'un creux (36) correspondant à la bande de colle déposée sur la feuille (16) transversalement au sens du déplacement.

3. Dispositif selon la revendication 1 ou 2, caractérisé par le fait qu'il est prévu dans la section de transport et encollage un rouleau d'encollage (27a) avec un rouleau (39) monté rétractable et servant de contrepartie.

4. Dispositif selon l'une des revendications 1 à 3, caractérisé par le fait qu'un magasin (2) est prévu pour les feuilles (16), un bras oscillant (6) à va-et-vient étant prévu, lequel porte à son extrémité libre un extracteur à rouleau (10) qui peut se déplacer à la base de la pile de feuilles (1) le long du magasin (2).

5. Dispositif selon la revendication 4, caractérise par le fait que la pile de feuilles (1) est supportée par des rouleaux (3).

6. Dispositif selon la revendication 4 ou 5 caractérisé par le fait que le bras oscillant (6) présente un mécanisme à manivelle (13, 14).
